# EUROPÄISCHE PATENTANMELDUNG

(11) **EP 0 160 637 A2**
(43) Veröffentlichungstag der Anmeldung: **06.11.1985**
(21) Anmeldenummer: 85890100.2
(22) Anmeldetag: 26.04.1985
(51) Int. Cl.: B04B 1/02, B04B 11/04, B04B 3/02

(54) **Vollmantelzentrifuge**

(30) Priorität: 02.05.1984 AT 1452/84
(71) Anmelder: Larch, Gerhard, A-4774 St. Marienkirchen (AT)
(72) Erfinder: Cvitas, Vilim, Dipl.-Ing., A-4060 Leonding (AT); Faltejsek, Karl, Dipl.-Ing., A-4020 Linz (AT); Hanke, Reinhart, Dipl.-Ing., A-8700 Leoben (AT); Janusch, Alois, Dipl.-Ing., A-8706 Leoben (AT); Larch, Gerhard, A-4774 Marienkirchen 133 (AT)
(74) Vertreter: Haffner, Thomas M., Dr.

(57) **Zusammenfassung**

Di Vollmantelzentrifuge ist als Mehrkammerzentrifuge (1) ausgebildet. Das Gehäuse mit der Zentrifuge ist ortsfest gelagert, wobei innerhalb des Gehäuses (2) ein Träger (6) für zylindrische Mantelflächen (7 uvorgesehenm ist. Die zylindrischen Mantelflächen (7 und 8) bergrenzen Ringkammern (9 und 10) und sind in Achsrichtung der Welle (3) verschiebar. Es ist weiters eine Förderchnecke (120 für den Eintrag von zu entwässerndem Material vorgesehen. Das zu entwässernde Material gelangt über radiale Kanäle (15) in die erste Ringkammer (9). Durch Verschiebung der zylindrischen Mantelfläche (7) in axialer Richtung wird das Material in die konzentrische größere Ringkammer (10) in radialer Richtung ausgeorfen. Wenn in der Folge auch die Mantelfläche (8) in axialer Richtung verschoben wird, erfolgt wiederum ein Austrag in radialer Richtung.

## Beschreibung

Die Erfindung bezieht sich auf eine Vollmantelzentrifuge mit einer rotierbaren, wasserundurchlässigen, in Achsrichtung verschiebbaren Mantelfläche, einer Aufgabeeinrichtung für das zu entwässernde Material und wenigstens je einem Austrag für Flüssigkeit und entwässertes Material.

Derartige Vollmantelzentrifugen werden häufig auch als Dekanter bezeichnet, wenn sie mit einem Schneckenaustrag für kontinuierlichen Betrieb ausgebildet sind. Vollmantelzentrifugen sind in Form von Becher- bzw. Flaschenzentrifugen oder Röhrenzentrifugen bekannt, wobei bei entsprechender Umdrehungszahl die Fliehkraft wesentlich größer wird als die Schwerkraft, so daß sich die Flüssigkeit als achsparalleler Ring an die Rotorwand anlegt. In axialer Richtung ist bei derartigen Ausbildungen ein Überlauf für eine schwere und ein Uberlauf für eine leichte Komponente vorgesehen, soferne es sich in beiden Fällen um Flüssigkeiten handelt. Der Austrag von Feststoffen muß in der Regel durch Abschälen oder von Hand aus erfolgen.

Aus der DE-PS 438 904 ist bereits eine Schleudermaschine bekannt geworden, bei welcher die Entleerung durch axiale Verschiebung des Trommelmantels erfolgt. Das getrocknete Gut wird hiebei axial ausgebracht.

Die Erfindung zielt darauf ab, eine Vollmantelzentrifuge der eingangs genannten Art dahingehend weiterzubilden, daß sie neben einer Trennung von festem und flüssigem Material auch eine gezielte Behandlung des zu trennenden Materials, beispielsweise durch naßchemische Zersetzung oder Hydrolyse, ermöglicht. Eine derartige Ausbildung ist insbesondere im Zusammenhang mit der Aufarbeitung von Klärschlämmen und Schlämmen, welche verrottbares organisches Material enthalten, von besonderer Bedeutung, aber auch zur Trocknung nasser Kohlen, Torf usw. durch Dampfbehandlung bei gleichzeitiger Abführung des Dampfkondensates und des ausgetriebenen Wassers. Weiters zielt die Erfindung darauf ab, den Austrag der getrennten Komponenten zu vereinfachen und in einfacher Weise einen semikontinuierlichen oder kontinuierlichen Betrieb zu ermöglichen.

Zur Lösung dieser Aufgabe besteht die Erfindung bei einer Vollmantelzentrifuge der eingangs genannten Art im wesentlichen darin, daß in radialer Richtung aufeinanderfolgend wenigstens zwei vollwandige Mantelflächen angeordnet und in beiden Achsrichtungen der Zentrifuge gesondert verschieblich antreibbar sind und daß die Austragsöffnung für das entwässerte Material in radialer Richtung an die Mantelflächen angeschlossen ist und durch axiale Verschiebung wenigstens einer Mantelfläche öffenbar ist. Dadurch, daß die Mantelflächen in beiden Achsrichtungen der Zentrifuge verschieblich antreibbar sind, läßt sich durch Verschieben wenigstens einer Mantelfläche der Austrag der schwereren bzw. festen Komponente wesentlich vereinfachen.

Bei Vorhandensein einer Mehrzahl von vollwandigen Mantelflächen, die gesondert in Richtung ihrer Achse verschieblich antreibbar sind, ist die Anordnung zweckmäßig so getroffen, daß zwischen in radialer Richtung benachbarten Mantelflächen wenigstens eine Austragsöffnung für Flüssigkeit angeschlossen ist. Durch die gesonderte Verschiebung einzelner Mantelflächen in Achsrichtung der Zentrifuge läßt sich das jeweils in einem Abschnitt behandelte bzw. zentrifugierte Material nach Abtrennen der flüssigen Phase in einen auf größerem Radius befindlichen weiteren Abschnitt übertragen, wo es bei gleicher Drehzahl der Zentrifuge auf Grund des größeren Radius einer höheren Umfangsgeschwindigkeit und einer höheren Zentrifugalkraft unterworfen wird. Zwischen den einzelnen Mantelflächen werden Ringkammern ausgebildet, die geschlossene Behandlungsräume ergeben, in welchen durch Einsprühen von Chemikalien oder durch Einleiten von Dampf die gewünschte Umsetzung bzw. eine Hydrolyse durchgeführt werden kann, wobei eine derartige Hydrolyse gleichzeitig mit einem Zentrifugieren erfolgt. Durch das Ausschleudern des Feststoffes aus einem Abschnitt mit geringerem Radius in einen nachfolgenden Abschnitt mit größerem Radius wird gleichzeitig eine mechanische Durchwirbelung sichergestellt, welche die gewünschten Umsetzungen begünstigt und das Entwässerungsverhalten verbessert. Zwischen zwei benachbarten Mantelflächen ist hiebei jeweils eine Austragsöffnung für die Flüssigkeit angeschlossen, um den Flüssigkeitsballast in radialer Richtung auswärts so gering wie nur möglich zu halten. Die so gebildeten Behandlungsräume können verschiedenen Drücken ausgesetzt sein, der Druckausgleich zwischen diesen Behandlungsräumen über deren Hydrolysatabfuhrkanäle wird durch Dichtungen oder Labyrinthe zwischen diesen Abfuhrkanälen unterbunden bzw. erschwert.

Die Beschickung einer derartigen Vollmantelzentrifuge kann in einfacher Weise so erfolgen, daß für die Aufgabe des zu entwässernden Materials eine zentrale, vorzugsweise mit einem Schneckenförderer ausgerüstete, Zuführungseinrichtung vorgesehen ist, welche über im wesentlichen radiale Kanäle oder Durchbrechungen in einen von einer rotierbaren Mantelfläche und Stirnflächen begrenzten Ringraum mündet, wobei wenigstens eine Stirnfläche in axialer Richtung unverschieblich festgelegt ist. Durch eine derartige zentrale Zuführungseinrichtung kann das zu entwässernde bzw. zu behandelnde oder zu hydrolysierende Material zentral eingebracht werden und im Falle von mehreren in radialer Richtung aufeinanderfolgenden Mantelflächen in die innerste von einer derartigen Mantelfläche begrenzte Kammer eingebracht werden. Nach einer ersten Trennung und gegebenenfalls einer Vorbehandlung in dieser ersten Kammer kann durch Zurückziehen der ersten Mantelfläche das bereits vorbehandelte bzw. vorgetrocknete Material in die nächste Kammer, welche auf größerem Radius liegt, ausgebracht werden.

Um die Behandlung bzw. die Hydrolyse in einzelnen derartigen Ringkammern zu ermöglichen, ist vorzugsweise an wenigstens einen von Mantelflächen begrenzten Ringraum eine Dampfzuführungsleitung angeschlossen.

In bevorzugter Weiterbildung der erfindungsgemäßen Vollmantelzentrifuge ist die die Austragsöffnung für Flüssigkeit aufweisende Stirnfläche der Ringräume als Siebfläche, insbesondere als Ringfläche mit sich konisch nach außen erweiternden Durchbrechungen, ausgebildet und in Achsrichtung unverschieblich festgelegt. Diese Stirnfläche kann in aller Regel als in Achsrichtung unverschieblich festgelegte Stirnfläche ausgebildet sein, wobei der verschieblich gelagerte Mantel in seiner Schließlage gegen die Stirnfläche, beispielsweise einen Ringabsatz oder einen zentrierenden Konus dieser Ringfläche, gepreßt ist. In vorteilhafter Weise ist aber auch die dieser Stirnfläche, welche die Austragsöffnungen für Flüssigkeit aufweist, gegenüberliegende Stirnfläche als in axialer Richtung unverschiebbare Stirnfläche ausgebildet, wobei diese zweite Stirnfläche bei einem Verschieben der Mantelflächen die Abstreifkante für das an den Mantelflächen anhaftende Material ausbildet und den Austrag in die nächste Kammer oder die Austragsöffnung sicherstellt.

Zur Führung der Mantelflächen und insbesondere um die konzentrische Lage aufrechtzuerhalten und damit Unwuchten zu vermeiden, ist in vorteilhafter Weise die Mantelfläche über wenigstens einen radialen Steg, insbesondere die der Austragsöffnung für Flüssigkeit gegenüberliegende Stirnwand, an einer auf kleinerem Radius liegenden Mantelfläche gleitend geführt und abgestützt.

Der Verschiebeantrieb für die Mantelflächen wird in besonders einfacher Weise dadurch verwirklicht, daß die Mantelflächen in Steuerzylindern geführte Ringscheiben tragen, welche beidseitig mit Druckmittel, vorzugsweise mit Dampf, beaufschlagbar sind. Die Ringscheiben bilden hiebei die in den entsprechenden ringraumförmig ausgebildeten Steuerzylinderräumen gleitenden Kolben und durch Beaufschlagung der Ringscheiben mit einem Druckmittel läßt sich die axiale Verschiebung der Mantelflächen erreichen. Hiefür sind vorzugsweise die Steuerzylinderräume über radiale Kanäle mit einer axialen Druckmittel-, insbesondere Dampfzuführungsleitung, verbindbar. In besonders einfacher Weise kann für den Antrieb der Mantelflächen in Achsrichtung der Vollmantelzentrifuge der Dampf verwendet werden, welcher auch für die Hydrolyse zum Einsatz gelangen kann. Um eine exaktere und unwuchtfreie gleitende Abstützung über den gesamten Verschiebeweg der Mantelflächen sicherzustellen und um auch mit geringen Dampfdrücken durch entsprechende Beaufschlagung von Ringflächen eine sichere Verschiebung der Mantelflächen zu erzielen, ist die Ausbildung vorzugsweise so getroffen, daß wenigstens eine Mantelfläche zwei in einem axialen Abstand voneinander angeordnete Ringscheiben trägt, welcher Abstand den axialen Verschiebeweg der Mantelflächen übersteigt, und daß wenigstens eine Ringscheibe von einem achsparallelen Rohr für die Durchführung von Druckmittel durchsetzt und an diesem gleitend geführt ist. Dadurch, daß zusätzlich ein achsparalleles Rohr für die Durchführung von Druckmittel vorgesehen ist, ergibt sich die Möglichkeit, auch die zweite Ringscheibe in eine der Verschiebungsrichtungen zu beaufschlagen, und das achsparallele Rohr ermöglicht gleichzeitig eine Drehlagensicherung relativ zu einer Antriebswelle. Das achsparallele Rohr muß hiebei wenigstens eine drehfest und in Achsrichtung unverschieblich angeordnete Ringscheibe durchsetzen, um eine Sicherung gegen Verdrehung relativ zur Antriebswelle zu gewährleisten.

Zur Steuerung der Verschiebebewegung der Mantelflächen mittels Dampf ist in vorteilhafter Weise innerhalb der axialen Dampfzuführungsleitung ein rohrförmiger Schieber in Achsrichtung verschiebbar und antreibbar angeordnet, dessen Mantel Durchbrechungen aufweist, welche bei Verschiebung des rohrförmigen Schiebers in eine mit dem oder den radialen Kanal (Kanälen) fluchtende bzw. diese(n) abdeckende Lage bringbar sind. Der rohrförmige Steuerschieber kann hiebei mit einem entsprechend geregelten Antrieb verbunden sein und je nach Verschiebelage des Schiebers wird die zugehörige Mantelfläche der Vollmantelzentrifuge verschoben bzw. in ihre an die die Austragsöffnungen tragende Stirnfläche anliegende Position zurückverschoben. Je nachdem, mit welchem der radialen Kanäle Durchbrechungen des Mantels des Steuerschiebers fluchten, wird der innere bzw. der nächstfolgende äußere Mantel in Achsrichtung verschoben und es ist bei einer derartigen Ausbildung auch möglich, durch Zurückfahren des Steuerschiebers bis zu einer Position, in welcher alle radialen Kanäle zu entsprechenden Steuerzylinderräumen geöffnet sind, alle Mantelflächen zurückzuziehen und auf diese Weise eine vollständige Reinigung der Zentrifuge zu ermöglichen.

In konstruktiv besonders einfacher Weise sind die axiale Zuführungseinrichtung für das zu entwässernde Material und die axiale Druckmittelzuführungsleitung in axialen Bohrungen einer Welle angeordnet, mit welcher ein Träger für die rotierbar und axial verschiebbar antreibbaren Mantelflächen drehfest verbunden ist, wodurch sich eine besonders stabile Konstruktion ergibt. Für den Antrieb der Zentrifuge ist es bei einer derartigen Konstruktion lediglich erforderlich, die Welle anzutreiben, und dies ist mit konventionellen Antrieben, beispielsweise über Keilriemen, ohne weiteres möglich. Die Hohlwelle ist hiebei besonders geeignet, um in radialer Richtung wirksame Abstützungen zu traaen und auf die Art und Weise die konzentrische Anordnung der in Achsrichtung verschieblichen Mantelflächen sicherzustellen.

Bei einem Zurückfahren der Mantelflächen und Freigeben des Austrages in eine Ringkammer auf größerem Durchmesser bzw. in Richtung Austragsöffnung werden vor allen Dingen die Vorderkanten der Mantelflächen, welche in geschlossenem Zustand in Kontakt mit der die Austragsöffnungen für Flüssigkeit aufweisenden Stirnfläche stehen, besonders stark mechanisch beansprucht und sind auch einem erhöhten Korrosionsangriff ausgesetzt, wenn aggressive Hydrolysate entstehen. Um ein Dichten auch in diesen Fällen über einen längeren Betriebszeitraum sicherzustellen, ist die Ausbildung hier vorzugsweise so getroffen, daß die der die Austragsöffnungen für die Flüssigkeit aufweisenden Stirnfläche zugewandte Stirnfläche der Mantelflächen und gegebenenfalls die diese Austragsöffnungen aufweisende Stirnfläche im Bereich ihres Kontaktes mit der Stirnfläche des Mantels mit einer Aufpanzerung ausgebildet ist (sind). Ein weiterer Schutz gegen unerwünschte Korrosion läßt sich dadurch verwirklichen, daß zumindest die Mantelflächen von mit Dampfdruck beaufschlagten Ringräumen mit keramischem Material ausgekleidet sind.

Zur besseren Verteilung des durch die Zuführungseinrichtung zugeführten Materials sind vorzugsweise an der Welle in den ersten Ringraum eintauchende, radial abstehende Mitnehmer, insbesondere axial orientierte Bleche, festgelegt. Um das über die Welle eingetragene Material einige Zeit unter relativ geringer Fliehkrafteinwirkung der hydrolysierenden Wirkung von Dämpfen auszusetzen, können hier auch vorteilhafterweise schaufelähnliche Mitnehmer und Kegelflächen, insbesondere solche mit geringem öffnungswinkel, eingesetzt werden.

Um die Zuführgeschwindigkeit unabhängig von der Drehzahl der Welle zu halten, ist die Ausbildung im Falle eines Schneckenförderers in besonders einfacher Weise so getroffen, daß in der axialen Bohrung der Welle für die Aufnahme der Zufördereinrichtung ein ortsfestes Rohr gelagert ist, in welchem die Förderschnecke mit einstellbarer Drehzahl antreibbar ist. Die Welle selbst kann hiebei mit einem Drehantrieb mit vorzugsweise einstellbarer Drehzahl verbunden sein.

Um den Austrag zu vervollständigen und zu verhindern, daß sich im Inneren des Gehäuses, beispielsweise an der der Austragsöffnung gegenüberliegenden Seite, anhaftende Teilchen ansammeln, trägt in vorteilhafter Weise die auf größtem Durchmesser angeordnete Mantelfläche an ihrer Außenseite ein Schälmesser, welches bei Verschiebung dieser Mantelfläche in Achsrichtung mit der Innenwand des Gehäuses zusammenwirkt.

Die Erfindung wird nachfolgend an Hand eines in der Zeichnung dargestellten Ausführungsbeispieles näher erläutert. In dieser zeigen Fig. 1 einen Längsschnitt durch die erfindungsgemäße Vollmantelzentrifuge, Fig. 2 den mittleren Bereich der Ausbildung nach Fig. 1 in vergrößerter Darstellung, Fig. 3 den Bereich des rohrförmigen Steuerschiebers für den Antrieb der Mantelflächen entsprechend der Darstellung nach Fig. 1 in vergrößerter Darstellung, Fig. 4 den Bereich der Zufuhr des zu entwässernden und zu behandelnden Materials gemäß Fig. 1 in vergrößerter Darstellung und die Fig. 5 bis 8 schematisch verschiedene Positionen des Steuerschiebers für die Steuerung der Verschiebebewegung der Mantelflächen.

In Fig. 1 ist eine Mehrkammerzentrifuge dargestellt, welche mit 1 bezeichnet ist. Das Gehäuse dieser als Vollmantelzentrifuge ausgebildeten Mehrkammerzentrifuge ist mit 2 bezeichnet und ortsfest gelagert. In diesem Gehäuse ist drehbar eine Antriebswelle 3 in Lagern 4 gelagert. Für den Antrieb ist eine Keilriemenscheibe 5 drehfest mit der Welle 3 verbunden. Innerhalb des Gehäuses ist ein Träger 6 für zylindrische Mantelflächen 7 und 8 angeordnet und drehfest mit der Welle 3 verbunden. Die beiden zylindrischen Mantelflächen 7 und 8 begrenzen Ringkammern 9 und 10 und sind in Achsrichtung der Welle 3 verschiebbar, wie dies im unteren Teil der Fig. 1 dargestellt ist.

Der Eintrag von zu entwässerndem Material erfolgt über einen Aufgabetrichter 11 und eine Förderschnecke 12, welche in einer axialen Bohrung 13 der Welle 3 untergebracht ist. In diese Bohrung ist ein Mantelrohr 14 des Schneckenförderers eingesetzt, welches ortsfest gelagert ist und die relative Verdrehung der Welle 3 zu diesem Mantelrohr 14 gestattet. Uber im wesentlichen radiale Kanäle 15 erfolgt der Eintrag von zu entwässerndem bzw. zu behandelndem Material in die erste Ringkammer 9, welche von der inneren der beiden zylindrischen Mantelflächen 7 in radialer Richtung begrenzt ist. In axialer Richtung sind Stirnflächen 16 und 17 vorgesehen, welche relativ zur Welle 3 in Achsrichtung unverschieblich sind und weitere Begrenzungswände der Ringkammer 9 darstellen. Die Stirnfläche 17 ist hiebei als Ringscheibe ausgebildet und trägt Durchbrechungen für den Austrag von Flüssigkeit.

In einer weiteren axialen Bohrung der Welle 3 ist ein rohrförmiger Steuerschieber 18 angeordnet, welcher durch einen Antrieb 19 in Achsrichtung der Welle 3 verschieblich ist. An das Innere des rohrförmigen Steuerschiebers 18 ist eine Dampfzuführungsleitung über einen Anschluß 20 angeschlossen, wobei der zugeführte Dampf als Druckmittel für die Verschiebebewegung der zylindrischen Mantelflächen 7 und 8 Verwendung findet.

In radialer Richtung schließt an die beiden Ringkammern 9 und 10 die Austragsöffnung 21 an, über welche das entwässerte und behandelte Material ausgetragen wird.

Der Antrieb der Förderschnecke 12 ist mit 22 schematisch dargestellt.

Die Details der in Fig. 1 dargestellten Vollmantelzentrifuge sind aus den Fig. 2, 3 und 4 deutlicher ersichtlich. Hiebei zeigt Fig. 2 das Gehäuse 2 der Zentrifuge in vergrößerter Darstellung, die zylindrischen Mantelflächen, welche die Kammern 9 und 10 begrenzen, Ringscheiben 23 und 24, welche als Steuerkolben in einem gemeinsamen Zylinderraum 25 geführt sind. Durch diese Ringscheiben 23 und 24 werden ringförmige SteuerzylinderrSume definiert, in welche Druckmittel für die Verschiebung der zylindrischen Mantelflächen 7 und 8 eingeleitet werden kann. Hiefür sind ausgehend von einer axialen Bohrung 26, in welcher der Steuerschieber 18 geführt ist, radiale Bohrungen 27 und 28 vorgesehen. Die radiale Bohrung 27 mündet hiebei über ein achsparalleles Rohr 29 in einen Steuerzylinderraum 30 für die äußere der zylindrischen Mantelflächen 8. Eine Beaufschlagung des Ringraumes 30 mit Druckmittel, insbesondere Heißdampf, bewirkt eine Verschiebung der zylindrischen Mantelfläche 8 in Richtung des Pfeiles 31 in die in der unteren Hälfte der Fig. 2 dargestellte Endlage. Ebenso kann durch Beaufschlagen der radialen Bohrung 28 mit Druckmittel das Druckmittel bzw. der Dampf in ringförmige Steuerzylinderräume 31 und über ein achsparalleles Rohr 32 in einen weiteren ringförmigen Steuerzylinderraum 33 eingepreßt werden, wodurch auch die innere der beiden zylinderförmigen Mantelflächen 7 in die in der unteren Hälfte der Fig. 2 dargestellte Endlage verschoben werden kann. Bei gleichzeitiger Verschiebung dieser beiden zylinderförmigen Mantelflächen 7 und 8, wie dies im unteren Teil der Fig. 2 dargestellt ist, ist das Innere der Zentrifuge für Reinigungszwecke leicht zugänglich. Die Stirnfläche 34 der beiden Ringkammern 9 und 10 weist hiebei für jede Ringkammer 9 bzw. 10 gesonderte, von gelochten Ringscheiben 35 gebildete Austragsöffnungen für Flüssigkeit auf. Die jeweils aus den Ringkammern 9 und 10 austretende Flüssigkeit wird über im wesentlichen axiale Kanäle 36 und 37 abgeführt, wobei diese Stirnwand 34 mit der Rotationsgeschwindigkeit der Welle 3 umläuft. Zwischen den Kanälen 36 und 37 ist eine Labyrinthdichtung 38 vorgesehen, deren Teile einerseits ortsfest mit der Deckelplatte 39 des Gehäuses 2 und andererseits mit der Stirnfläche 34 verschraubt sind. An die ortsfeste Deckelplatte 39 sind die Abflußleitungen 40 und 41 für die aus den Ringkammern 9 und 10 ausgetragene Flüssigkeit sowie eine Spülleitung 42 für die Reinigung von Lagerflächen der Welle relativ zum stationären Gehäuse 2 angeschlossen.

Der Zylinderraum 25 ist über eine Bohrung 43 des Trägers 6 mit dem Gehäuseinnenraum 44 verbunden, an welchen eine Dampfzuführungsleitung über einen Anschluß 45 angeschlossen ist. Die Zufuhr von Dampf über den Anschluß 45 ermöglicht bei druckloser axialer Zuführungsbohrung 26 und damit bei Wegfall eines Steuerdruckes in den ringförmigen Steuerzylinderräumen 30, 31 und 33 die Bewegung der zylindrischen Mantelflächen 7 und 8 entgegen der Richtung des Pfeiles 31 in ihre in Fig. 2 oben dargestellte Betriebslage, bei welcher die Stirnflächen 46 und 47 dieser Mantelflächen 7 und 8 dichtend an die Stirnfläche 34 angepreßt sind. Im Bereich der Berührungsstellen weisen sowohl die Stirnfläche 34 als auch die Stirnflächen 46 und 47 der zylinderförmigen Mantelflächen 7 und 8 Aufpanzerungen auf, um den mechanischen Beanspruchungen besser standzuhalten.

Die Ringkammern 9 und 10 sind weiters durch in Achsrichtung unverschiebbar festgelegte Ringscheiben 48 und 49 begrenzt, deren mit der Innenseite der zylinderförmigen Mantelflächen 7 und 8 in Berührung stehende Kanten als Abstreifkanten ausgebildet sind. Über diese Ringscheiben 48 und 49 wird eine konzentrische Führung der zylindrischen Mantelflächen 7 und 8 bei ihrer Verschiebung in Achsrichtung erleichtert und es sind zu diesem Zweck zusätzlich mit dem Träger 6 in Achsrichtung unverschiebbar verbundene Abstützstege 50 und 51 vorgesehen.

Für die Verschiebung der zylinderförmigen Mantelflächen 7 und 8 in Richtung des Pfeiles 31 müssen naturgemäß die Ringräume 52 und 53 entlastet werden, wofür in Fig. 2 nicht dargestellte Entlastungsbohrungen vorgesehen sind. Zwischen den beiden die Ringscheiben 23 und 24 tragenden Teilen der zylindrischen Mantelflächen 7 und 8 ist ein Ringspalt 54 vorgesehen, über welchen aus dem Zylinderraum 25 Dampf über eine Bohrung 55 der Stirnscheibe 49 in die äußere Ringkammer 10 eingepreßt werden kann.

Die Rohre 29 und 32 sind jeweils an den in Achsrichtung unverschieblichen Ringscheiben 48, 51 sowie 50 und der Stirnplatte des Trägers 6 festgelegt und weisen Mündungen in die entsprechenden Steuerräume auf. Durch diese Festlegung der Rohre 29 und 32 wird eine weitere Führung für die Verschiebebewegung der Mantelflächen 7 und 8 geschaffen, welche gleichzeitig eine Sicherung gegen relative Verdrehung dieser Mantelflächen 7 und 8 relativ zum Träger 6 bzw. zur Antriebswelle 3 darstellt.

Der Träger 6 ist über Keile 56 drehfest mit der Welle 3 verbunden.

In Fig. 3 ist in analoger Darstellung wie in Fig. 1 und 2 der rohrförmige Steuerschieber 18 vergrößert dargestellt. Der Antrieb des rohrförmigen Steuerschiebers 18 erfolgt über eine als Spindeltrieb ausgebildete Antriebsanordnung 19. Der Steuerschieber 18 weist in seinem Mantel Durchbrechungen 57 auf, welche durch Verschiebung des rohrförmigen Steuerschiebers 18 im Sinne des Doppelpfeiles 58 mit der radialen Bohrung 27 in fluchtende Verbindung gesetzt werden kann. Der rohrförmige Steuerschieber 18 kann über den Anschluß 20 mit Dampf beaufschlagt werden und es kann damit, je nach Position des rohrförmigen Schiebers 18, der unabhängige oder gemeinsame Antrieb beider zylindeförmigen Mantelflächen 7 und 8 erfolgen.

Die Aufnahmebohrung 26 in axialer Richtung der Welle 3 erstreckt sich, wie aus Fig. 2 ersichtlich ist, bis nahe an das Ende des Schneckenförderers. über eine im wesentlichen radiale Bohrung 58 kann Dampf über diese axiale Bohrung auch in die innere Ringkammer 9 eingepreßt werden, so daß auch in dieser Ringkammer eine Hydrolyse vorgenommen werden kann.

In Fig. 4 ist der in Fig. 1 bereits erläuterte Schneckenförderer vergrößert dargestellt. Das Mantelrohr 14 durchsetzt eine Büchse 59 und kann somit drehfest relativ zur Welle 3 gehalten werden. Der mit der ortsfesten Stirnplatte 39 des Gehäuses 2 verbundene Teil der Labyrinthdichtung 38 ist in Fig. 4 mit 60 bezeichnet, wohingegen der mit der Stirnfläche 34 mitrotierende Teil dieser Labyrinthdichtung 38 mit 61 bezeichnet ist.

Der Drehantrieb 22 für die Förderschnecke 12 ist über ein Getriebe mit einer im Aufgabetrichter 11 angeordneten Welle 62 gekuppelt, welche Verteilerflügel 63 für die gleichmäßige Verteilung des Materials auf die Breite der Förderschnecke 12 trägt.

Aus der Darstellung nach den Fig. 5 bis 8 ergibt sich die jeweilige Stellung des Steuerschiebers 18 in verschiedenen Betriebszuständen. Bei der Stellung des Steuerschiebers 18 entsprechend der Fig. 5 sind beide Kanäle 27 und 28 offen und bei abgeschalteter Druckmittelzufuhr bzw. Dampfzufuhr über den Anschluß 45 und Beaufschlagung dieser Bohrungen 27 und 28 mit Steuerdruckmittel bzw. Dampf sind beide Ringkammern 9 und 10 geöffnet. Diese Stellung ermöglicht die Reinigung der Zentrifuge. Bei der Darstellung nach Fig. 6 ist nun lediglich die radiale Bohrung 28 geöffnet. Diese Stellung entspricht einer Verschiebung der zylinderförmigen Mantelfläche 7 in Richtung des Pfeiles 31 entsprechend der Fig. 2 und es ist somit die innere Ringkammer 9 geöffnet. In einer derartigen Stellung kann durch Einpressen von Dampf über die radiale Bohrung 58 das in der Ringkammer 10 enthaltene Material hydrolysiert werden, wobei über den Anschluß 45 kein Dampf eingepreßt wird. Bei der Verschiebelage des rohrförmigen Steuerschiebers 18 entsprechend der Fig. 7 sind beide radialen Bohrungen 27 und 28 durch den rohrförmigen Steuerschieber 18 verschlossen, sodaß bei Beaufschlagung des Zylinderraumes 25 über den Anschluß 45 beide zylinderförmigen Mantelflächen 7 und 8 in ihre Schließstellung gelangen. In einer derartigen Position, bei welcher in der Bohrung 26 kein Druckmittel bzw. Dampfdruck aufgebaut ist, kann in der inneren Ringkammer 9 entwässert und in der äußeren Ringkammer 10 hydrolysiert werden, wobei der für das Hydrolysieren erforderliche Dampf über den Ringspalt 54 und die Durchbrechung 55 in der Stirnscheibe 49 in die äußere Ringkammer 10 eingeleitet wird.

Bei der schließlich in Fig. 8 dargestellten Verschiebelage des rohrförmigen Steuerschiebers 18 gelangt die radiale Durchbrechung 57 des Steuerschiebers 18 in eine mit der radialen Bohrung 27 fluchtende Lage, wohingegen die radiale Bohrung 28 abgeschlossen ist. Bei einer derartigen Verschiebelage bleibt die zylinderförmige Mantelfläche 7 in ihrer Schließlage und die innere Ringkammer 9 somit geschlossen. Die äußere Ringkammer 10 wird jedoch geöffnet, da sich die zylinderförmige Mantelfläche 8 in ihre Verschiebelage entsprechend der Richtung des Pfeiles 31 bewegt. In dieser Position wird der Inhalt der äußeren Ringkammer 10 entleert und gelangt zum Austrag für das behandelte und entwässerte Material. In dieser Verschiebelage bleibt die Bedampfung über den Anschluß 45 geöffnet.

Wie aus der Darstellung nach Fig. 2 schließlich noch ersichtlich ist, trägt die äußere der beiden zylinderförmigen Mantelflächen 8 an ihrer Außenseite ein Schälmesser 64, welches bei Verschiebung der äußeren zylinderförmigen Mantelfläche 8 mit der Innenwand 65 des ortsfesten Gehäuses 2 zusammenwirkt und auf diese Weise den vollständigen Austrag in Richtung zur Austragsöffnung 21 sicherstellt.

## Patentansprüche

1. Vollmantelzentrifuge (1) mit einer rotierbaren, wasserundurchlässigen, in Achsrichtung verschiebbaren Mantelfläche (7, 8), einer Aufgabeeinrichtung (11 - 15) für das zu entwässernde Material und wenigstens je einem Austrag für Flüssigkeit und entwässertes Material, dadurch gekennzeichnet, daß in radialer Richtung aufeinanderfolgend wenigstens zwei vollwandige Mantelflächen (7, 8) angeordnet und in beiden Achsrichtungen der Zentrifuge gesondert verschieblich antreibbar sind und daß die Austragsöffnung (21) für das entwässerte Material in radialer Richtung an die Mantelflächen (7, 8) angeschlossen ist und durch axiale Verschiebung wenigstens einer Mantelfläche öffenbar ist.

2. Vollmantelzentrifuge nach Anspruch 1, dadurch gekennzeichnet, daß zwischen in radialer Richtung benachbarten Mantelflächen (7, 8) wenigstens eine Austragsöffnung (36, 37) für Flüssigkeit angeschlossen ist.

3. Vollmantelzentrifuge nach Anspruch 1 oder 2, dadurch gekennzeichnet, daß für die Aufgabe des zu entwässernden Materials eine zentrale, vorzugsweise mit einem Schneckenförderer (12) ausgerüstete, Zuführungseinrichtung vorgesehen ist, welche über im wesentlichen radiale Kanäle (15) oder Durchbrechungen in einen von einer rotierbaren Mantelfläche (7) und Stirnflächen (16, 17) begrenzten Ringraum (9) mündet, wobei wenigstens eine Stirnfläche in axialer Richtung unverschieblich festgelegt ist.

4. Vollmantelzentrifuge nach Anspruch 1, 2 oder 3, dadurch gekennzeichnet, daß an wenigstens einen von Mantelflächen (7, 8) begrenzten Ringraum (9, 10) eine Dampfzuführungsleitung angeschlossen ist.

5. Vollmantelzentrifuge nach einem der Ansprüche 1 bis 4, dadurch gekennzeichnet, daß die die Austragsöffnung (36, 37) für Flüssigkeit aufweisende Stirnfläche (34) der Ringräume (9, 10) als Siebfläche (35), insbesondere als Ringfläche mit sich konisch nach außen erweiternden Durchbrechungen, ausgebildet ist und in Achsrichtung unverschieblich festgelegt ist.

6. Vollmantelzentrifuge nach einem der Ansprüche 1 bis 5, dadurch gekennzeichnet, daß die Mantelfläche(n) (7, 8) über wenigstens einen radialen Steg (50, 51), insbesondere die der Austragsöffnung (36, 37) für Flüssigkeit gegenüberliegende Stirnwand, an einer auf kleinerem Radius liegenden Mantelfläche gleitend geführt und abgestützt ist (sind).

7. Vollmantelzentrifuge nach einem der Ansprüche 1 bis 6, dadurch gekennzeichnet, daß die Mantelflächen (7, 8) in Steuerzylindern (30, 31, 33) geführte Ringscheiben (23, 24) tragen, welche beidseitig mit Druckmittel, vorzugsweise mit Dampf, beaufschlagbar sind.

8. Vollmantelzentrifuge nach Anspruch 7, dadurch gekennzeichnet, daß die Steuerzylinderräume (30, 31, 33) über radiale Kanäle (27, 28) mit einer axialen Druckmittel-, insbesondere Dampfzuführungsleitung (26), verbindbar sind.

9. Vollmantelzentrifuge nach Anspruch 8, dadurch gekennzeichnet, daß wenigstens eine Mantelfläche (8) zwei in einem axialen Abstand voneinander angeordnete Ringscheiben (23, 24) trägt, welcher Abstand den axialen Verschiebeweg der Mantelflächen (7, 8) übersteigt, und daß wenigstens eine Ringscheibe (24) von einem achsparallelen Rohr (29) für die Durchführung von Druckmittel durchsetzt und an diesem gleitend geführt ist.

10. Vollmantelzentrifuge nach Anspruch 8 oder 9, dadurch gekennzeichnet, daß innerhalb der axialen Dampfzuführungsleitung (26) ein rohrförmiger Schieber (18) in Achsrichtung verschiebbar und antreibbar angeordnet ist, dessen Mantel Durchbrechungen (57) aufweist, welche bei Verschiebung des rohrförmigen Schiebers (18) in eine mit dem oder den radialen Kanal (Kanälen) (27, 28) fluchtende bzw. diese(n) abdeckende Lage bringbar sind.

11. Vollmantelzentrifuge nach einem der Ansprüche 1 bis 10, dadurch gekennzeichnet, daß die axiale Zuführungseinrichtung (12 - 15) für das zu entwässernde Material und die axiale Druckmittelzuführungsleitung (26) in axialen Bohrungen einer Welle (3) angeordnet sind, mit welcher ein Träger (6) für die rotierbar und axial verschiebbar antreibbaren Mantelflächen (7, 8) drehfest verbunden ist.

12. Vollmantelzentrifuge nach Anspruch 9 und 11, dadurch gekennzeichnet, daß zwischen den beiden Ringscheiben (23, 24) eine in Achsrichtung unverschiebbare radiale Abstützung (50, 51), insbesondere eine Ringfläche, mit dem Träger (6) oder der Welle (3) verbunden ist.

13. Vollmantelzentrifuge nach einem der Ansprüche 1 bis 12, dadurch gekennzeichnet, daß die der die Austragsöffnungen (36, 37) für die Flüssigkeit aufweisenden Stirnfläche (34) zugewandte Stirnfläche (46, 47) der Mantelflächen (7, 8) und gegebenenfalls die diese Austragsöffnungen aufweisende Stirnfläche (34) im Bereich ihres Kontaktes mit der Stirnfläche (46, 47) des Mantels (7, 8) mit einer Aufpanzerung ausgebildet ist (sind).

14. Vollmantelzentrifuge nach einem der Ansprüche 1 bis 13, dadurch gekennzeichnet, daß zumindest die Mantelflächen (7, 8) von mit Dampfdruck beaufschlagten Ringräumen (9, 10) mit keramischem Material ausgekleidet sind.

15. Vollmantelzentrifuge nach einem der Ansprüche 1 bis 14, dadurch gekennzeichnet, daß an der Welle (3) im innersten Ringraum (9) oder zwischen den axialen Begrenzungswänden weiterer Ringräume Leit- und Verteileinrichtungen in Form von in den jeweiligen Ringraum (9, 10) eintauchender radial abstehender Mitnehmer von Kegelflächen, vorzugsweise von solchen mit geringem öffnungswinkel, und/oder Verdrängungskörper angeordnet sind.

16. Vollmantelzentrifuge nach Anspruch 15, dadurch gekennzeichnet, daß in einem der Ringräume (9, 10), vorzugsweise dem innersten (9), ein elastischer Verdrängungskörper angeordnet ist, der durch Druckmittelbeaufschlagung sein Volumen verändern und so Druck auf die Füllung des Ringraumes ausüben kann.

17. Vollmantelzentrifuge nach einem der Ansprüche 1 bis 16, dadurch gekennzeichnet, daß in der axialen Bohrung (13) der Welle (3) für die Aufnahme der Zufördereinrichtung ein ortsfestes Rohr (14) gelagert ist, in welchem die Förderschnecke (12) mit einstellbarer Drehzahl antreibbar ist.

18. Vollmantelzentrifuge nach einem der Ansprüche 1 bis 17, dadurch gekennzeichnet, daß die Welle (3) mit einem Drehantrieb (22) mit vorzugsweise einstellbarer Drehzahl verbunden ist.

19. Vollmantelzentrifuge nach einem der Ansprüche 1 bis 18, dadurch gekennzeichnet, daß die auf größtem Durchmesser angeordnete Mantelfläche (8) an ihrer Außenseite ein Schälmesser (64) trägt, welches bei Verschiebung dieser Mantelfläche (8) in Achsrichtung mit der Innenwand (65) des Gehäuses (2) zusammenwirkt.

20. Vollmantelzentrifuge nach Anspruch 6, dadurch gekennzeichnet, daß zwischen den verschieblichen Mantelflächen (7, 8) und den radialen, diese stützenden Stegen (50, 51) in Radialrichtung begrenzt elastische, in ihrer Elastizität einstellbare Ringe mit hoher Eigendämpfung angeordnet sind.
